# EUROPÄISCHE PATENTSCHRIFT

(11) **EP 1 484 261 B1**
(45) Veröffentlichungstag und Bekanntmachung des Hinweises auf die Patenterteilung: **16.08.2006**
(21) Anmeldenummer: 03013891.1
(22) Anmeldetag: 20.06.2003
(51) Int. Cl.: B65D 83/06, B65D 47/28

(54) **Verschliessbarer Deckel für ein Behältnis, insbesondere für eine Dose für Schüttgut**
Closable lid for a container.
Bouchon verrouillable pour un récipient

(30) Priorität: 08.03.2003 DE 20303697 U
(43) Veröffentlichungstag der Anmeldung: 08.12.2004
(73) Patentinhaber: Junghans, Klaus, 34298 Helsa (DE); ABRO Weidenhammer GmbH, 68766 Hockenheim (DE)
(72) Erfinder: Junghans, Klaus, 34298 Helsa (DE); Regelmann, Rolf, 75179 Pforzheim (DE)
(74) Vertreter: WALTHER, WALTHER & HINZ Patentanwälte - European Patent Attorneys

(56) Entgegenhaltungen:
- EP-A- 0 350 142
- US-A- 2 969 895
- US-A- 5 938 062
- US-B1- 6 302 301

## Beschreibung

Die vorliegende Erfindung betrifft einen verschließbaren Deckel für ein Behältnis insbesondere für eine Dose für Schüttgut, z. B. Salz oder Pfeffer, umfassend mindestens eine auf dem Deckel angeordnete Öffnung, wobei die Öffnung durch ein auf dem Deckel verschieblich angeordnetes Verschlussglied verschließbar ist.

Ein Deckel der eingangs genannten Art für derart beschriebene Behältnisse ist hinreichend bekannt. Hierbei sind beispielsweise sogenannte Drehverschlüsse bekannt, mit denen Öffnungen unterschiedlicher Größe auf der Deckeloberseite durch Verdrehen eines Verschlussgliedes auf dem Deckel freigegeben werden können.

Aus der US-A-5,938,062 ist ein Behältnis mit einem Schiebeverschluss bekannt. Der Schiebeverschluss ist derart ausgebildet, dass durch diesen Verschluss die Öffnung im Deckel des Behältnisses möglichst dicht abgeschlossen wird.

Des Weiteren sind sogenannte Originalitätsverschlüsse bekannt. Mit Hilfe derartiger Originalitätsverschlüsse wird sichergestellt, dass ein einmal geöffnetes Behältnis nicht wieder so verschlossen werden kann, dass ein Dritter hiervon keine Kenntnis erlangt. Insofern sind Originalitätsverschlüsse im Stand der Technik sehr weit verbreitet.

Gegenstand der Erfindung ist nun ein verschließbarer Deckel, wobei die Öffnungen in dem Deckel der Dose durch einen Originalitätsverschluss verschlossen sind, und wobei sichergestellt sein soll, dass eine Manipulation des Originalitätsverschlusses leicht erkennbar ist.

Zum Erreichen des oben genannten Ziels ist insofern vorgesehen, dass die auf dem Deckel angeordnete mindestens eine Öffnung durch einen Originalitätsverschluss verschlossen ist, wobei der Originalitätsverschluss mit dem Verschlussglied durch ein Filmscharnier verbunden ist, wobei nach Entfernen des Originalitätsverschlusses von dem Deckel das Verschlussglied beweglich ist. Erst wenn der Originalitätsverschluss vom Deckel entfernt worden ist, besteht die Möglichkeit das Verschlussglied auf dem Deckel zu bewegen. Das heißt, es ist für den potentiellen Käufer auf einen Blick erkennbar, wenn der Originalitätsverschluss auf dem Deckel intakt ist, dass der Inhalt der Dose selbst unberührt ist.

Fertigungstechnisch hat diese Ausgestaltung den Vorteil, dass das Verschlussglied und der Originalitätsverschluss in einem Stück aus Kunststoff hergestellt werden können.

Wie bereits erläutert ist vorgesehen, dass der Originalitätsverschluss durch ein Filmscharnier mit dem Verschlussglied verbunden ist, wobei wesentlich ist, dass das Filmscharnier nur über eine geringe Breite des Originalitätsverschlusses mit dem Verschlussglied verbunden ist. Hierdurch soll sichergestellt sein, dass ohne großen Kraftaufwand der Originalitätsverschluss von dem Deckel gelöst werden kann.

Nach einem besonderen Merkmal der Erfindung ist vorgesehen, dass das Verschlussglied in einer auf der Deckeloberfläche angeordneten Nut, die beispielsweise in Form einer schwalbenschwanzförmigen Nut ausgebildet ist, verschieblich geführt ist. Das heißt, die Führung des Verschlussgliedes erfolgt formschlüssig.

Des Weiteren ist vorgesehen, dass das Verschlussglied in mindestens zwei Stellungen rastbar in der Nut fixierbar ist, um die im Bereich der Nut hintereinander angeordneten unterschiedlich großen Öffnungen zum Auslass des Schüttgutes wahlweise verschließen zu können. Hierbei ist insbesondere die Anordnung der Öffnungen derart getroffen, dass die größere Öffnung durch das Verschlussglied verschlossen ist, während die kleineren Öffnungen freigegeben sind, wohingegen dann, wenn die große Öffnung durch das Verschlussglied freigegeben ist, auch die kleineren Öffnungen freiliegen.

Anhand der Zeichnung wird die Erfindung nachstehend beispielhaft näher erläutert.

So ist auf der zeichnerischen Darstellung der Deckel insgesamt mit 1 bezeichnet, wobei die in dem Deckel eingelassene schwalbenschwanzförmige Nut das Bezugszeichen 10 aufweist. In dieser Nut 10 ist das Verschlussglied 20 längsverschieblich entsprechend dem Pfeil 30 verschieblich geführt. Das Verschlussglied, das nach Art einer Leiste ausgebildet ist, ist an seinem vorderen Ende mit dem Originalitätsverschluss 40 durch das Filmscharnier 35 verbunden. Durch den Originalitätsverschluss 40 werden die Öffnungen 11 und 15 verschlossen. Zur besseren Handhabung bei der Freigabe der Öffnungen durch den Originalitätsverschluss weist der Originalitätsverschluss an seinem vorderen Ende eine Lasche 45 auf, mit der der Originalitätsverschluss auch von der Stirnseite des Verschlussgliedes, mit dem er durch das Filmscharnier verbunden ist. abgerissen werden kann.

Zur Fixierung des Verschlussgliedes auf dem Deckel sind Rastungen 50 vorgesehen. Die Rastungen 50 umfassen an dem Verschlussglied angeordnete Rastnasen 51, die mit entsprechenden Ausnehmungen 52 an der Stirnseite der Nut korrespondieren.

## Patentansprüche

1. Verschließbarer Deckel (1) für ein Behältnis, insbesondere für eine Dose für Schüttgut, z. B. Salz oder Pfeffer, umfassend mindestens eine auf dem Deckel angeordnete Öffnung (11, 15), wobei die Öffnung (11, 15) durch ein auf dem Deckel (1) verschieblich angeordnetes Verschlussglied (20) verschließbar ist,
**dadurch gekennzeichnet,**
**dass** die auf dem Deckel angeordnete mindestens eine Öffnung durch einen Originalitätsverschluss (40) verschlossen ist, wobei der Originalitätsverschluss (40) mit dem Verschlussglied (20) durch ein Filmscharnier (35) verbunden ist, wobei erst nach Entfernen des Originalitätsverschlusses (40) von dem Deckel (1) das Verschlussglied (20) beweglich ist.

2. Verschließbarer Deckel für ein Behältnis nach Anspruch 1,
**dadurch gekennzeichnet,**
**dass** das Verschlussglied (20) in einer auf der Deckeloberfläche angeordneten Nut (10) verschieblich geführt ist.

3. Verschließbarer Deckel für ein Behältnis nach Anspruch 1,
**dadurch gekennzeichnet,**
**dass** das Verschlussglied (20) in mindestens zwei Stellungen rastbar (50) in der Nut (10) fixierbar ist.

4. Verschließbarer Deckel für ein Behältnis nach Anspruch 1,
**dadurch gekennzeichnet,**
**dass** im Bereich der Nut (10) hintereinander unterschiedlich große Öffnungen (11, 15) auf dem Deckel vorgesehen sind.

5. Verschließbarer Deckel für ein Behältnis nach Anspruch 1,
**dadurch gekennzeichnet,**
**dass** der Originalitätsverschluss (40) eine Lasche (45) zum Abheben des Originalitätsverschlusses (40) aufweist.

6. Verschließbarer Deckel für ein Behältnis nach Anspruch 1,
**dadurch gekennzeichnet,**
**dass** das Filmscharnier (35) nur über eine geringe Breite des Originalitätsverschlusses (40) mit dem Verschlussglied (20) verbunden ist.

7. Verschließbarer Deckel für ein Behältnis nach Anspruch 1,
**dadurch gekennzeichnet,**
**dass** die Nut (10) die Form einer Schwalbenschwanzführung für das Verschlussglied (20) aufweist.

## Claims

1. A closable lid (1) for a container, more specifically for a shaker for bulk material such as salt or pepper, comprising at least one perforation (11, 15) pierced in said lid, said perforation (11, 15) being adapted to be closed by a closure member (20) slidably disposed on said lid (1),
**characterized in**
**that** the at least one perforation pierced in said lid is closed by a tamper-evident closure (40), said tamper-evident closure (40) being connected to said closure member (20) through an integral hinge (35), said closure member (20) being movable only after the tamper-evident closure (40) has been removed from the lid (1).

2. The closable lid for a container according to claim 1,
**characterized in**
**that** the closure member (20) is slidably guided in a groove (10) formed in the surface of the lid.

3. The closable lid for a container according to claim 1,
**characterized in**
**that** the closure member (20) is adapted for snap-fit (50) fixation in the groove (10) in at least two positions.

4. The closable lid for a container according to claim 1,
**characterized in**
**that** perforations (11, 15) of different size are arranged one behind the other in the region of the groove (10).

5. The closable lid for a container according to claim 1,
**characterized in**
**that** the tamper-evident closure (40) has a strap (45) for lifting the tamper-evident closure (40).

6. The closable lid for a container according to claim 1,
**characterized in**
**that** the integral hinge (35) is connected to the closure member (20) over a small width of the tamper-evident closure (40) only.

7. The closable lid for a container according to claim 1,
**characterized in**
**that** the groove (10) has the shape of a dovetail guide for the closure member (20).

## Revendications

1. Couvercle fermable (1) pour un récipient, notamment pour une boîte pour produits en vrac, p. ex. du sel ou du poivre, du type comprenant au moins un orifice (11, 15) ménagé dans le couvercle, cet orifice (11, 15) étant fermable par un organe de fermeture (20) monté mobile en coulissement sur le couvercle (1),
**caractérisé en ce**
**que** l'au moins un orifice ménagé dans le couvercle est fermé par une fermeture inviolable (40), cette fermeture inviolable (40) étant reliée à l'organe de fermeture (20) par une charnière intégrale (35), cet organe de fermeture (20) n'étant mobile qu'après que la fermeture inviolable (40) a été retirée du couvercle (1).

2. Couvercle fermable pour un récipient selon la revendication 1,
**caractérisé en ce**
**que** l'organe de fermeture (20) est monté mobile en coulissement dans une rainure (10) pratiquée dans la surface du couvercle.

3. Couvercle fermable pour un récipient selon la revendication 1,
**caractérisé en ce**
**que** l'organe de fermeture (20) est apte à être fixé dans la rainure (10) par encliquetage (50) dans au moins deux positions.

4. Couvercle fermable pour un récipient selon la revendication 1,
**caractérisé en ce**
**que** des orifices (11, 15) de tailles différentes sont prévus, disposés les uns derrière les autres, dans la région de la rainure (10).

5. Couvercle fermable pour un récipient selon la revendication 1,
**caractérisé en ce**
**que** la fermeture inviolable (40) comporte une patte (45) pour soulever la fermeture inviolable (40).

6. Couvercle fermable pour un récipient selon la revendication 1,
**caractérisé en ce**
**que** la charnière intégrale (35) n'est reliée à l'organe de fermeture (20) que sur une petite largeur de la fermeture inviolable (40).

7. Couvercle fermable pour un récipient selon la revendication 1,
**caractérisé en ce**
**que** la rainure (10) a la forme d'une queue d'aronde destinée au guidage de l'organe de fermeture (20).
